# EUROPÄISCHE PATENTSCHRIFT

(11) **EP 2 842 653 B1**
(45) Veröffentlichungstag und Bekanntmachung des Hinweises auf die Patenterteilung: **11.05.2016**
(21) Anmeldenummer: 13004190.8
(22) Anmeldetag: 28.08.2013
(51) Int. Cl.: B21D 28/16, B21D 35/00, B21D 53/28

(54) **Werkzeug und Verfahren zum Herstellen von Stanzteilen**
Tool and method for the production of stamped parts
Outil et procédé de fabrication de pièces découpées

(43) Veröffentlichungstag der Anmeldung: 04.03.2015
(73) Patentinhaber: Feintool International Holding AG, 3250 Lyss (CH)
(72) Erfinder: Marti, Andreas, 3303 Jegenstorf (CH)
(74) Vertreter: Hannig, Wolf-Dieter

(56) Entgegenhaltungen:
- EP-A1- 2 208 552
- EP-B1- 1 128 081
- DE-A1- 19 608 551
- DE-A1-102010 028 280
- JP-A- 2001 234 947

## Beschreibung

Die Erfindung betrifft ein Werkzeug zum Herstellen von Stanzteilen, insbesondere Lamellen, mit einem Oberteil und einem Unterteil, welche mindestens eine Stanz- oder Feinschneidstufe zum Schneiden der Innen- und Außenkontur eines Lamellenrohlings und mindestens eine Well- und Prägestufe zum Wellen des Lamellenrohlings und zum Verprägen der beim Schneiden entstandenen Grate am Lamellenrohling bilden, wobei die Well- und Prägestufe in ein Gesenkunterteil und ein Gesenkoberteil aufgeteilt ist.

Die Erfindung betrifft weiterhin ein Verfahren zum Herstellen von Stanzteilen, insbesondere Lamellen, bei dem die Außen- und Innenkontur eines Lamellenrohlings in einem ersten Verfahrensschritt aus einem Bandstreifen innerhalb eines ein Ober- und Unterteil umfassenden Werkzeuges in einer Stanz- oder Feinschneidstufe geschnitten, der feingeschnittene Lamellenrohling durch einen Querschieber nach Öffnen des Werkzeugs in eine Well- und Prägestufe verbracht wird, in der der Lamellenrohling nach Schließen des Werkzeugs in einem zweiten Verfahrensschritt durch Umformen an einem Gesenkoberteil und einem Gesenkunterteil ein Wellenprofil erhält und die beim Feinschneiden entstandenen Grate an der Lamelle verprägt werden, wobei der erste und der zweite Verfahrensschritt in einem Hub durchgeführt werden.

### Stand der Technik

Aus der DE 10 2010 028 280 A1 ist ein Verfahren und eine Vorrichtung zur Herstellung von gewellten Lamellen in zwei Verfahrensschritten bekannt, wobei ein Werkstück in dem ersten Verfahrensschritt gestanzt oder feingeschnitten, zwischen dem ersten und dem zweiten Verfahrensschritt transportiert und in dem zweiten Verfahrensschritt gewellt und gleichzeitig entgratet wird. Das Verfahren wird mit einem zweistufigen Werkzeug ausgeführt, dessen erste Stufe als Feinschneidstufe und dessen zweite Stufe als Präge- und Wellstufe ausgebildet sind.
Beim Feinschneiden entsteht typischerweise ein Einzug, der insbesondere mit kleiner werdenden Eckenradius und zunehmender Blechdicke zunimmt. Die Einzugstiefe kann rd. 20% und die Einzugsbreite etwa 30% der Blechdicke oder mehr betragen (siehe DIN 3345, Feinschneiden, Aug. 1980), so dass eine fehlende Scharfkantigkeit an der Außenverzahnung der Lamellen zu einer Einschränkung der Teilefunktion führen kann.
Außerdem führt die Umformung des dünnen und ebenen Lamellenrohlings in der Wellstufe zu einem Verzug, der die Formentreue der Außen- und Innenkontur, vor allem die Form- und Abmessungsgenauigkeit der Außenverzahnung der Lamelle beeinträchtigt, wodurch die Einbau- und Funktionseigenschaften nachteilig beeinflusst werden. Aufwändige Nacharbeiten sind dann die Folge.

Des Weiteren ist in der DE 196 08 551 A1 ein Verfahren zur Herstellung von Stanzteilen, insbesondere ebenen Lamellen beschrieben, bei dem in einem ersten Verfahrensschritt das Werkstück innerhalb einer Vorrichtung aus dem Rohmaterial gestanzt und nach dem Stanzen mittels einer ebenfalls in der Vorrichtung untergebrachten Transferzange in eine Prägestufe verbracht wird, in der der Grat an der Lamelle verprägt wird. Dieser Stand der Technik hat den Nachteil, dass die gratverprägte Lamelle in einer zusätzlichen Bearbeitungsstufe -wie beispielsweise in der EP 1 128 081 B1 beschriebengewellt werden muss, was den Aufwand und die Kosten in der Herstellung erheblich erhöht.

### Aufgabenstellung

Bei diesem Stand der Technik liegt der Erfindung die Aufgabe zugrunde, ein Werkzeug und ein Verfahren zum Herstellen gewellter Lamellen bereitzustellen, mit denen es möglich wird, die Form- und Abmessungsgenauigkeit sowie Scharfkantigkeit der Außenverzahnung der gewellten Lamellen unter gleichzeitiger Reduktion der Kosten zu erhöhen.

Diese Aufgabe wird durch ein Werkzeug der eingangs genannten Gattung mit den Merkmalen des Anspruchs 1 und durch ein Verfahren mit Merkmalen des Anspruchs 14 gelöst.

Vorteilhafte Ausgestaltungen des Werkzeugs und des Verfahrens sind den Unteransprüchen entnehmbar.

Die erfindungsgemäße Lösung geht von der Erkenntnis aus, das Wellen gegenüber dem Verprägen des Schnittgrates nicht gleichzeitig, sondern zeitlich voreilend auszuführen, um die Außen- und Innenkontur der Lamelle während des Wellens zwecks Gewährleistung der Form- und Abmessungstreue zu fixieren und nicht zu beeinflussen.

Dies wird dadurch erreicht, dass das Gesenkoberteil eine Prägeglocke, einen mit einer Prägefläche versehenen Abstreifring mit einem Wellenprofil auf der Prägefläche und einen Innenformpräger (sowie das Gesenkunterteil einen Prägeambos mit einem Wellenprofil auf seiner Prägefläche umfasst, wobei die Prägeglocke und der Innenformpräger jeweils mit einer Prägeschulter versehen sind, die gegenüber dem Wellenprofil des Abstreifrings in Hubrichtung so angeordnet sind, dass diese die Schnittgrate nach dem Wellen erfassen kann, so dass das Wellen dem Gratverprägen voreilt und die Außen- und Innenkontur der Lamelle ihre Lage nicht, aber ihre Form an der Gratseite nach dem Wellen ändern können.

Von besonderem Vorteil ist, dass die Prägeglocke zum Fixieren der Außenkontur des Lamellenrohlings ringförmig ausgebildet ist und die Außenkontur völlig umschließt, und dass der Innenformpräger gegen die Innenkontur abstützend angeordnet ist.
Die Außen- und Innenkontur liegen somit wie eingespannt fest, so dass die Außen- und Innenkontur des Lamellenrohlings durch die Umformoperation nicht beeinflusst werden können.

Nach einer bevorzugten Ausführungsvariante des erfindungsgemäßen Werkzeugs ist der Abstreifring an der Innenwand der Prägeglocke und an Außenwand des Innenformprägers vertikal abgestützt, so dass die Prägefläche des Abstreifrings in definierter Lage zum Lamellenrohling sicher geführt ist.

In einer weiteren Ausgestaltung des erfindungsgemäßen Werkzeugs weist die Prägeglocke an ihrer Innenwand eine Profilierung auf, die an das Profil, insbesondere Verzahnung der Außenkontur des Lamellenrohlings angepasst ist. Dies ermöglicht eine vertikale Führung des Abstreifrings und zugleich eine radiale Sicherung der Außenkontur gegen ein Verdrehen des Lamellenrohlings bei der Umformoperation.
In Weiterbildung der Erfindung ist der Innenformpräger an seiner Außenwand an die Innenkontur des Lamellenrohlings angepasst, so dass der Lamellenrohling ebenso gegen ein radiales Verdrehen gesichert ist.

In weiterer Ausgestaltung des erfindungsgemäßen Werkzeugs ist der Prägeambos im Gesenkunterteil ringförmig ausgebildet und dem Abstreifring im Gesenkoberteil zugeordnet, wobei im Innenraum des Prägeambos ein Füllstück für die Kraftübertragung und Abstützung angeordnet ist.

Von wesentlicher Bedeutung für die Erfindung ist, dass die Prägeschulter an der Innenwand der Prägeglocke und die Prägeschulter des Innenformprägers an dessen Außenwand angeordnet ist, wobei die Prägeschultern eine Lage und Form haben, die an die Größe und Form des Schnittgrates, die Dicke des Lamellenrohlings und das Wellenprofil der Prägeflächen von Abstreifring und Prägeambos abgestimmt ist. Dies stellt sicher, dass das Wellen dem Gratverprägen auf der Gratseite des Lamellenrohlings voreilen kann.

Das Gesenkunterteil umfasst weiterhin einen in einer Matrizeneinfassung vertikal geführten, an die Prägeglocke angepassten Zwischenring, dessen Ringfläche einen Sitz für die Prägeglocke im geschlossenen Zustand von Gesenkoberteil und Gesenkunterteil bildet und dessen Innenwand an die feingeschnittene Außenkontur des Lamellenrohlings angepasst ist.
Der Lamellenrohling liegt somit exakt in einer definierten Lage zwischen den Prägeflächen von Abstreifring und Prägeambos, wobei die Außen- und Innenkontur durch die Prägeglocke und den Innenformpräger fixiert sind. Gewissermaßen bilden Abstreifring, Prägeambos, Prägeglocke und Innenformpräger das Gesenk, in dem die Umformoperationen stattfinden.

Nach einer weiteren Ausführungsform des erfindungsgemäßen Werkzeugs ist die Prägeglocke über eine obere Druckplatte und der Innenformpräger über eine weitere Druckplatte mit einem festliegenden oberen Block des Oberteils zum Ausführen aller Operationen wirkverbunden.
Es versteht sich, dass der obere Block natürlich auch hubbeweglich ausgeführt werden kann. In einem solchen Fall wird der untere Block entsprechend ortsfest ausgebildet.
Der Abstreifring, der in einer weiteren vorteilhaften Ausbildung der Erfindung zugleich eine Umformfunktion wahrnimmt, ist über einen Druckbolzen und einer oberen Ringplatte mit einer Zusatzhydraulik zum Abstreifen der fertig umgeformten Lamelle wirkverbunden.

Die Matrizeneinfassung, in der der Zwischenring und der Prägeambos über eine untere Druckplatte vertikal geführt und mit einer unteren Zusatzhydraulik wirkverbunden sind, liegt ortsfest am unteren, mit dem Pressenstößel verbundenen Block fest, so dass der Unterteil des Werkzeugs eine Hubbewegung zum Fixieren, Wellen und Verprägen des Lamellenrohlings ausführen kann.

In weiterer Ausgestaltung des erfindungsgemäßen Werkzeugs können die Prägeflächen des Prägeamboss und Abstreifrings aufeinander abgestimmte unterschiedliche Prägeprofile, beispielsweise ein Wellenprofil mit gleichmäßig geformten Wellenbergen und Wellentälern, oder ein unregelmäßigen Wellenprofil aus mindestens zwei Wellen mit unterschiedlich geformten und beabstandeten Wellenbergen und Wellentälern aufweisen, so dass Lamellen mit unterschiedlichen Wellungen hergestellt werden können.

Die Aufgabe wird weiterhin durch ein Verfahren gelöst, dass innerhalb der Well- und Prägestufe zeitgleich mit dem Wellen des Lamellenrohlings ein Fixieren der Außen- und Innenkontur zum Beibehalten ihrer Lage und Form während des Wellens erfolgt, wobei das Wellen dem Gratverprägen voreilt und die Außen- und Innenkontur der Lamelle ihre Lage nicht, aber ihre Form an der Gratseite durch das nachfolgende Verprägen ändern können.

Von besonderem Vorteil ist, dass die Ober- und Unterseite des Lamellenrohlings durch einen zum Gesenkunterteil gehörenden Prägeamboss und einem zum Gesenkoberteil gehörenden Abstreifring gewellt wird, der damit sowohl eine Umformfunktion als auch eine Abstreiffunktion für die gewellte Lamelle wahrnimmt.

In weiterer Ausgestaltung des erfindungsgemäßen Verfahrens können als Prägeflächen für Amboss und Abstreifring unterschiedliche Prägeprofile, beispielsweise ein Wellenprofil mit gleichmäßig geformten Wellenbergen und Wellentälern, oder ein unregelmäßigen Wellenprofil aus mindestens zwei Wellen mit unterschiedlich geformten und beabstandeten Wellenbergen und Wellentälern zum Einsatz gelangen, so dass das erfindungsgemäße Verfahren variabel an verschiedene Wellenformen und Lamellenabmessungen angepasst werden kann.

Weitere Vorteile, Merkmale und Einzelheiten der Erfindung ergeben sich aus der nachfolgenden Beschreibung unter Bezugnahme auf die beigefügten Zeichnungen.

### Ausführungsbeispiel

Die Erfindung soll nachstehend an am Beispiel der Herstellung einer Lamelle mit Außenverzahnung näher erläutert werden. Es versteht sich, dass durch die Erfindung ebenso Lamellen mit einer Innenverzahnung erfasst sind.

### Es zeigen

Fig. 1a und 1b eine perspektivische Ansicht und eine Seitenansicht einer handelsüblichen gewellten Außenlamelle,
Fig. 2 eine beispielhafte Anordnung von Feinschneidstufe und Well- und Prägestufe in einem erfindungsgemäßen Werkzeug in perspektivischer Draufsicht,
Fig. 3 einen schematische Schnittdarstellung des erfindungsgemäßen Werkzeugs in geschlossenem Zustand,
Fig. 4 eine vergrößerte Darstellung des Lamellenrohlings zwischen Prägeambos, Abstreifring, Prägeglocke und Innenformpräger als Einzelheit X der Fig. 3,
Fig. 5 eine perspektivische Ansicht des Gesenkoberteils des erfindungsgemäßen Werkzeugs,
Fig. 6 eine perspektivische Ansicht der Prägeglocke des erfindungsgemäßen Werkzeugs,
Fig. 7 einen Schnitt entlang der Linie A-A in der Fig. 6,
Fig. 8 eine perspektivische Ansicht des Abstreifrings,
Fig. 9 eine perspektivische Ansicht des Innenformprägers,
Fig. 10 einen Schnitt entlang der Linie B-B in der Fig. 9,
Fig. 11 eine perspektivische Ansicht des Gesenkunterteils,
Fig. 12 eine perspektivische Ansicht des Prägeambos,
Fig. 13a bis 13c Varianten von Wellenprofilen in Darstellung einer Abwicklung gemäß Schnitt nach Linie C-C in Fig. 11 und
Fig. 14a bis 14d den Ablauf des erfindungsgemäßen Verfahrens in schematischer Darstellung.

Die Fig. 1a und 1b zeigt eine handelsübliche gewellte Außenlammelle 1, die eine Außenkontur 2 mit einer Verzahnung 3 und eine kreisförmige Innenkontur 4 aufweist, wobei die Außenlamelle 1 mit einer Wellung 5 versehen ist (siehe Fig. 1b).
Die Außenlamelle 1 hat beispielsweise eine Dicke D von 1,8 mm und besteht aus Stahl.

Die Außenlamelle 1 soll mit einem Feinschneidwerkzeug 6 hergestellt werden, das ein Oberteil 7 und ein Unterteil 8 umfasst, welche -wie Fig. 2 und 3 zeigenmindestens eine Feinschneidstufe 9 und mindestens einer Well- und Prägestufe 10 bilden.
Das Oberteil 7 ist mit seinem oberen Block 11 ortsfest an einem nicht dargestellten Maschinentisch und das Unterteil 8 mit seinem unteren Block 12 hubbeweglich an einem Stößel einer Presse festgelegt, so dass der Lamellenrohling 13 von unten nach oben -das heißt in Richtung Oberteil- aus einem Bandstreifen 14 in der Feinschneidstufe 9 feingeschnitten wird, die dem bekannten Stand der Technik entspricht und deshalb nicht näher erläutert zu werden braucht.
Die Schnittgrate 15 am Lamellenrohling 13 ragen an der Außenkontor 2 und der Innenkontur 3 des Lamellenrohlings 13 senkrecht auf (siehe auch Fig. 14c).
Der feingeschnittene Lamellenrohling 13 wird nach dem Ausstoßen aus der Feinschneidstufe 9 durch einen Querschieber 16 erfasst, mit diesem in die Well- und Prägestufe 10 transportiert und dort vor dem Wellen lagegenau abgelegt.

Die Fig. 3 zeigt den grundsätzlichen Aufbau der Präge- und Wellstufe 10 im geschlossenen Zustand. Die Präge- und Wellstufe 10 besitzt ein Gesenkoberteil 17 und Gesenkunterteil 18.
Zum Gesenkoberteil 17 gehören eine ringförmige Prägeglocke 19, ein ringförmiger Abstreifring 20 und ein Innenformpräger 21. Die Prägeglocke 19 ist an einer oberen Prägedruckplatte 22 ortsfest befestigt, welche ihrerseits am oberen Block 11 festliegt.
Der Abstreifring 20 stützt sich an der Innenwand 23 der Prägeglocke 19 vertikal und an der oberen Prägedruckplatte 22 horizontal ab, wobei der Abstreifring 20 auf seiner der Prägedruckplatte 22 zugewandten Seite 24 über einen durch eine obere Zusatzhydraulik 25 und eine Ringplatte 26 betätigbaren Druckbolzen 27 eine vertikale Relativbewegung gegenüber der Prägeglocke 19 ausführen kann. In den ringförmigen Abstreifring 20 ist der Innenformpräger 21 eingesetzt, der den Abstreifring 20 vertikal an seiner Außenwand 28 führt und abstützt. Auf dem Innenformpräger 21 liegt eine im ringförmigen Abstreifring 20 angeordnete separate Druckplatte 29, die zur Kraftübertragung mit der Prägedruckplatte 22 in Wirkverbindung steht.
Das Gesenkunterteil 18 ist durch eine ringförmige Matrizeneinfassung 30, einen Zwischenring 31, einen ringförmigen Prägeambos 32 und ein Füllstück 33 gebildet. Die Matrizeneinfassung 30 ist am unteren Block 12 befestigt. Der Zwischenring 31, der Prägeambos 32 und das Füllstück 33 liegen auf einer unteren Prägedruckplatte 34 auf, die ihrerseits über eine untere Zusatzhydraulik 35 in Wirkverbindung steht.

Wie in Fig. 4 vergrößert dargestellt ist, bilden die Prägeglocke 19, der Abstreifring 20 und der Innenformpräger 21 des Gesenkoberteils 17 mit dem Zwischenring 31, dem Prägeambos 32 und dem Füllstück 33 des Gesenkunterteils 18 jeweils Wirkpaare in Bezug auf den Lamellenrohling 13.
Der Lamellenrohling 13 ist an seiner Außenkontur 2 von der Prägeglocke 19 und an seiner Innenkontur 4 vom Innenumformpräger 21 umschlossen, so dass sich während des Wellens des Lamellenrohlings 13 zwischen Abstreifring 20 und Prägeambos 30 kein Verzug am Lamellenrohling 13 einstellen kann.

Die Fig. 5 bis 10 verdeutlichen den Aufbau des Gesenkoberteils 17.
Es ist deutlich zu sehen, dass die Innenwand 23 der Prägeglocke 19 und die Außenwand 36a des Abstreifrings 20 aufeinander abgestimmt sind und gemeinsam eine Kontur K aufweisen, die der Außenkontur 2 des Lamellenrohlings 13 entspricht.
Im ringförmigen Abstreifring 20 ist der Innenformpräger 21 vertikal geführt angeordnet.
Die Fig. 6 und 7 stellen eine perspektivische Ansicht der Prägeglocke 19 und einen Schnitt entlang der Linie A-A der Fig. 6 dar. Die Prägeglocke 19 besitzt an ihrem durch die untere Sitzfläche 36 und der Innenwand 23 gebildeten Zentrierrand 37 eine Prägeschulter 38, deren Tiefe T auf die Abmessung und Form des aufragenden Grates an der Außenkontur 2, der Dicke D der Außenlamelle 1 und die Höhe h des Wellenbergs der Wellenprofile abgestimmt ist.
In Fig. 8 ist der Abstreifring 2 gezeigt, der ein Wellenprofil 39 auf seiner dem Prägeambos 32 zugewandten Prägefläche 40 aufweist. Dieses Wellenprofil 39 ist auf die gewünschte Wellung der Außenlamelle 1 abgestimmt.
Der Innenformpräger 21 besitzt eine zylinderförmige Gestalt und ist in seiner Kontur an die Innenkontur 4 des Lamellenrohlings 13 angepasst (siehe Fig. 9).
Man erkennt aus Fig. 10, dass der Innenformpräger 21 an seinem unteren, dem aufragenden Grat 15 an der Innenkontur 4 zugewandten Zentrierrand 41 eine Prägeschulter 42 besitzt, welche in ihrer Tiefe t an die Abmessung und Form des Grates 15, der Dicke D der Außenlamelle 1 und die Höhe h des Wellenprofils abgestimmt ist.

Das Gesenkunterteil 18 ist in Fig. 11 ohne Matrizeneinfassung gezeigt. Die Innenwand 43 des Zwischenrings 31 und die Außenwand 44 des Prägeambos 32 besitzen eine aufeinander abgestimmte Kontur K, die der Außenkontur 3 des Lamellenrohlings 13 entspricht.
Der Prägeambos 32 hat -wie Fig. 12 zeigt- auf seiner Prägefläche 45 ein Wellenprofil 46, welches an die gewünschte Wellung der Außenlamelle 1 angepasst ist.
Beispiele für Wellenprofile 39 bzw. 46 am Abstreifring 20 bzw. Prägeambos 32 sind als Abwicklung in den Fig. 13a bis 13c gemäß Schnittlinie C-C der Fig. 11 dargestellt.
So können je nach Erfordernis gleichmäßig oder ungleichmäßig am Umfang des Lamellenrohlings 13 verteilte Wellungen wie 3fach Wellen, 4fach Wellen oder 2+2fach Wellen vorgesehen werden.

Der Ablauf des erfindungsgemäßen Verfahrens wird anhand der Fig. 14a bis 14d beschrieben. In Fig. 14a hat der Querschieber 16 den Lamellenrohling 13 auf dem Prägeambos 32 abgelegt. Durch den Zentrierrand 37 der Prägeglocke 19 erfolgt eine Zentrierung nach der Außenkontur 2 des Lamellenrohlings 13 und den Zentrierrand 41 eine Zentrierung nach der Innenkontur 4, so dass der Lamellenrohling 13 positionsgenau auf dem Prägeambos 19 für den Klemmzustand zu liegen kommt (siehe Fig. 14b).
Die Fig. 14c zeigt den Zustand, in dem das Wellenprofil 39 der Prägefläche 40 des Abstreifrings 20 mit seinen Wellenbergen 47 durch die Hubbewegung des Prägeambos 32 den Lamellenrohling 13 erreicht hat. Der Wellenformvorgang am Lamellenrohling setzt ein und ist abgeschlossen, bevor die Prägeschulter 38 bzw. 42 der Prägeglocke 19 und des Innenformprägers 21 den Schnittgrat 15 an der Außenkontur 2 und Innenkontur 4 erfassen können.
Nach weiterem Hub des Prägeambos 32 erreichen die Prägeschultern 38 und 42 den Schnittgrat 15 und verprägen diesen am Lamellenkörper. Der Prägevorgang ist abgeschlossen In Fig. 14d hat der Abstreifring 20 die gewellte und gratverprägte Außenlamelle 1 durch die obere Zusatzhydraulik 25 von den Prägeschultern 38 und 42 abgestriffen. Die Außenlamelle 1 kann nach Öffnen des Werkzeugs mittels des Querschiebers 16 auf dem Werkzeug transportiert werden.

**Bezugszeichenliste**

| | |
|---|---|
| Außenlamelle | 1 |
| Außenkontur | 2 |
| Verzahnung | 3 |
| Innenkontur | 4 |
| Wellung | 5 |
| Feinschneidwerkzeug | 6 |
| Oberteil von 6 | 7 |
| Unterteil von 6 | 8 |
| Feinschneidstufe | 9 |
| Well- und Prägestufe | 10 |
| Oberer Block | 11 |
| Unterer Block | 12 |
| Lamellenrohling | 13 |
| Bandstreifen | 14 |
| Schnittgrate | 15 |
| Querschieber | 16 |
| Gesenkoberteil | 17 |
| Gesenkunterteil | 18 |
| Prägeglocke | 19 |
| Abstreifring | 20 |
| Innenformpräger | 21 |
| Oberer Prägedruckplatte | 22 |
| Innenwand von 19 | 23 |
| Sitzseite für 20 | 24 |
| Obere Zusatzhydraulik | 25 |
| Obere Ringplatte | 26 |
| Druckbolzen | 27 |
| Außenwand von 21 | 28 |
| Separate Druckplatte für 21 | 29 |
| Matrizeneinfassung | 30 |
| Zwischenring | 31 |
| Ringförmiger Prägeambos | 32 |
| Füllstück | 33 |
| Untere Prägedruckplatte | 34 |
| Untere Zusatzhydraulik | 35 |
| Untere Sitzfläche von 19 | 36 |
| Außenwand | 36a |
| Unterer Rand von 19 | 37 |
| Prägeschulter an 19 | 38 |
| Wellenprofil für 20 | 39 |
| Prägefläche von 20 | 40 |
| Rand von 21 | 41 |
| Prägeschulter von 21 | 42 |
| Außenwand von 31 | 43 |
| Außenwand von 32 | 44 |
| Prägefläche von 32 | 45 |
| Wellenprofil von 32 | 46 |
| Wellenberge | 47 |
| Dicke der Lamelle | D |
| Hubrichtung | H |
| Höhe des Wellenbergs/Wellenprofils | h |
| Kontur | K |
| Tiefe der Prägeschulter 38 | T |
| Tiefe der Prägeschulter 42 | t |

Hierzu 16 Blatt Zeichnungen

## Patentansprüche

1. Werkzeug zum Herstellen von Stanzteilen, insbesondere Lamellen, mit einem Oberteil (7) und einem Unterteil (8), welche mindestens eine Stanz- oder Feinschneidstufe (9) zum Schneiden der Außen- und Innenkontur (2,4) eines Lamellenrohlings (13) und mindestens eine Well- und Prägestufe (10) zum Wellen des Lamellenrohlings (13) und zum Verprägen der beim Schneiden entstandenen Grate (15) bilden, wobei die Well- und Prägestufe (10) in ein Gesenkoberteil (17) und ein Gesenkunterteil (18) aufgeteilt ist, **dadurch gekennzeichnet, dass** das Gesenkoberteil (17) eine Prägeglocke (19), einen mit einer Prägefläche (40) versehenen Abstreifring (20) mit einem Wellenprofil (39) auf der Prägefläche (40) und einen Innenformpräger (21) sowie das Gesenkunterteil (18) einen Prägeambos (32) mit einem Wellenprofil (46) auf seiner Prägefläche (45) umfasst, wobei die Prägeglocke (19) und der Innenformpräger (21) jeweils mit einer Prägeschulter (38,42) versehen sind, die gegenüber dem Wellenprofil (39) des Abstreifrings (20) in Hubrichtung (H) so angeordnet sind, dass diese die Schnittgrate (15) erst nach dem Wellen erfassen kann, so dass das Wellen dem Gratverprägen voreilt und die Außen- und Innenkontur (2,4) der Lamelle ihre Lage nicht, aber ihre Form an der Gratseite (48) nach dem Wellen andern können.

2. Werkzeug nach Anspruch 1, **dadurch gekennzeichnet, dass** die Prägeglocke (19) zum Fixieren der Außenkontur (2) des Lamellenrohlings (13) ringförmig ausgebildet ist und die Außenkontur (2) des Lamellenrohlings (13) völlig umschließt, und dass der Innenformpräger (21) gegen die Innenkontur (4) abstützend angeordnet ist.

3. Werkzeug nach Anspruch 1, **dadurch gekennzeichnet, dass** der Abstreifring (20) an der Innenwand (23) der Prägeglocke (19) und an Außenwand (28) des Innenformprägers (21) vertikal abgestützt und geführt ist.

4. Werkzeug nach Anspruch 2, **dadurch gekennzeichnet, dass** die Prägeglocke (19) an ihrer Innenwand (23) eine Profilierung aufweist, die an die Außenkontur (2) des Lamellenrohlings (13) angepasst ist.

5. Werkzeug nach Anspruch 2, **dadurch gekennzeichnet, dass** der Innenformpräger (21) an seiner Außenwand (28) an die Innenkontur (4) des Lamellenrohlings (13) angepasst ist.

6. Werkzeug nach Anspruch 1, **dadurch gekennzeichnet, dass** die Prägeschulter (38) an der Innenwand (23) der Prägeglocke (19) und die Prägeschulter (42) des Innenformprägers (21) an dessen Außenwand (28) angeordnet ist, wobei die Prägeschultern (38,42) eine Lage und Form haben, die an die Abmessung und Form des Schnittgrates (15), die Dicke (D) des Lamellenrohlings (13) und dem Wellenprofil (39) der Prägefläche (40) des Abstreifrings (21) abgestimmt ist.

7. Werkzeug nach Anspruch 1, **dadurch gekennzeichnet, dass** das Gesenkunterteil (18) einen in einer Matrizeneinfassung (30) vertikal geführten, an die Prägeglocke (19) angepassten Zwischenring (31) umfasst, dessen Ringfläche einen Sitz für die Prägeglocke (19) im geschlossenen Zustand von Gesenkoberteil (17) und Gesenkunterteil (18) bildet und dessen Innenwand an die feingeschnittene Außenkontur (2) des Lamellenrohlings (13) angepasst ist.

8. Werkzeug nach Anspruch 1, **dadurch gekennzeichnet, dass** die Prägeglocke (19) mit einem oberen Block (11) über eine obere Prägedruckplatte (22) und der Innenformpräger (21) über eine weitere Druckplatte (29) wirkverbunden sind.

9. Werkzeug nach Anspruch 2, **dadurch gekennzeichnet, dass** der Innenformpräger (21) im Abstreifring (20) vertikal geführt angeordnet ist.

10. Werkzeug nach Anspruch 9, **dadurch gekennzeichnet, dass** der Abstreifring (20) über einen Druckbolzen (27) und eine oberen Ringplatte (26) mit einer oberen Zusatzhydraulik (25) zum Abstreifen der fertigen en Lamelle wirkverbunden ist.

11. Werkzeug nach Anspruch 1, **dadurch gekennzeichnet, dass** das Gesenkunterteil (18) weiter ein im Prägeambos (32) vertikal geführten, dem Innenformpräger (21) im Gesenkoberteil (17) zugeordneten Füllstück (33) umfasst.

12. Werkzeug nach Anspruch 7, **dadurch gekennzeichnet, dass** die Matrizeneinfassung (30) ortsfest am unteren Block (12) fixiert ist.

13. Werkzeug nach Anspruch 7, **dadurch gekennzeichnet, dass** der Zwischenring (31) und der Prägeambos (32) über eine untere Druckplatte (29) und einen unteren Block (12) mit einer unteren Zusatzhydraulik (35) wirkverbunden ist.

14. Verfahren zum Herstellen von Stanzteilen, insbesondere Feinschneidteilen wie Lamellen, mit einem Werkzeug nach Anspruch 1, bei dem die Außen- und Innenkontur (2,4) eines Lamellenrohlings (13) in einem ersten Verfahrensschritt aus einem Bandstreifen (14) innerhalb eines ein Ober- und Unterteil (7,8) umfassenden Werkzeuges (6) in einer Stanz- oder Feinschneidstufe (19) feingeschnitten, der feingeschnittene Lamellenrohling (13) durch einen Querschieber (16) nach Öffnen des Werkzeugs in eine Well- und Prägestufe (10) verbracht wird, in der der Lamellenrohling (13) nach Schließen des Werkzeugs in einem zweiten Verfahrensschritt durch ein Umformen an einem Gesenkoberteil (17) und einem Gesenkunterteil (18) ein Wellenprofil (5) erhält und die beim Schneiden entstandenen Grate (15) an der Lamelle verprägt werden, wobei der erste und der zweite Verfahrensschritt in einem Hub durchgeführt werden, **dadurch gekennzeichnet, dass** innerhalb der Well- und Prägestufe (10) zeitgleich mit dem Wellen des Lamellenrohlings ein Fixieren der Außen- und Innenkontur (2,4) zum Beibehalten ihrer Lage und Form während des Wellens erfolgt, wobei das Wellen dem Gratverprägen voreilt und die Außen- und Innenkontur (2,4) der Lamelle ihre Lage nicht, aber ihre Form an der Gratseite (48) durch das nachfolgende Verprägen ändern können.

15. Verfahren nach Anspruch 14, **dadurch geken**n**zeichnet,** dass der Lamellenrohling (13) durch einen zum Gesenkunterteil (18) gehörenden Prägeambos (32) und einem zum Gesenkoberteil (17) gehörenden Abstreifring (20) gewellt wird.

16. Verfahren nach Anspruch 15, **dadurch gekennzeichnet, dass** Wellenprofile (39,46) mit gleichmäßig geformten Wellenbergen und Wellentälern, oder mindestens zwei unregelmäßig geformte Wellen mit verschiedenen geformten Wellenbergen und Wellentälern verwendet werden.

## Claims

1. A tool for producing stamped parts, in particular disks, having an upper part (7) and a lower part (8) which form at least one stamping or fine blanking stage (9) for cutting the outer and inner contours (2, 4) of a disk blank (13) and at least one corrugating and embossing stage (10) for corrugating the disk blank (13) and for embossing the burrs (15) arising during cutting, the corrugating and embossing stage (10) being divided into an upper die part (17) and a lower die part (18), **characterised in that** the upper die part (17) comprises an embossing bell (19), a stripper ring (20) provided with an embossing face (40) and having a corrugated profile (39) on the embossing face (40), and an internal shape embossing means (21), while the lower die part (18) comprises an embossing anvil (32) with a corrugated profile (46) on its embossing face (45), the embossing bell (19) and the internal shape embossing means (21) being respectively provided with embossing shoulders (38, 42), which are arranged relative to the corrugated profile (39) of the stripper ring (20) in the stroke direction (H) so as to be able to grip the cutting burrs (15) only after corrugation, such that corrugation precedes burr embossment and the outer and inner contours (2, 4) of the disk cannot change position, but can change shape on the burr side (48) after corrugation.

2. A tool according to claim 1, **characterised in that** the embossing bell (19) for fixing the outer contour (2) of the disk blank (13) is of annular construction and completely surrounds the outer contour (2) of the disk blank (13), and **in that** the internal shape embossing means (21) is arranged resting against the inner contour (4).

3. A tool according to claim 1, **characterised in that** the stripper ring (20) rests vertically against and is guided on the inner wall (23) of the embossing bell (19) and the outer wall (28) of the internal shape embossing means (21).

4. A tool according to claim 2, **characterised in that** the embossing bell (19) has profiling on its inner wall (23) which is conformed to the outer contour (2) of the disk blank (13).

5. A tool according to claim 2, **characterised in that** the internal shape embossing means (21) is conformed at its outer wall (28) to the inner contour (4) of the disk blank (13).

6. A tool according to claim 1, **characterised in that** the embossing shoulder (38) is arranged on the inner wall (23) of the embossing bell (19) and the embossing shoulder (42) of the internal shape embossing means (21) is arranged on the outer wall (28) thereof, the embossing shoulders (38, 42) having a position and shape which is matched to the dimensions and shape of the cutting burr (15), the thickness (D) of the disk blank (13) and the corrugated profile (39) of the embossing face (40) of the stripper ring (21).

7. A tool according to claim 1, **characterised in that** the lower die part (18) comprises an intermediate ring (31) guided vertically in a die enclosure (30) and conformed to the embossing bell (19), the annular face of which intermediate ring (31) forms a seat for the embossing bell (19) when upper die part (17) and lower die part (18) are closed and the internal wall of which is conformed to the fine-blanked outer contour (2) of the disk blank (13).

8. A tool according to claim 1, **characterised in that** the embossing bell (19) is operatively connected with an upper block (11) via an upper embossing pressure plate (22) and to the internal shape embossing means (21) via a further pressure plate (29).

9. A tool according to claim 2, **characterised in that** the internal shape embossing means (21) is arranged in vertically guided manner in the stripper ring (20).

10. A tool according to claim 9, **characterised in that** the stripper ring (20) is operatively connected via a pressure pin (27) and an upper annular plate (26) with additional upper hydraulics (25) for stripping off the finished disk.

11. A tool according to claim 1, **characterised in that** the lower die part (18) further comprises a filler piece (33) guided vertically in the embossing anvil (32) and associated with the internal shape embossing means (21) in the upper die part (17).

12. A tool according to claim 7, **characterised in that** the die enclosure (30) is fixed stationarily to the lower block (12).

13. A tool according to claim 7, **characterised in that** the intermediate ring (31) and the embossing anvil (32) are operatively connected via a lower pressure plate (29) and a lower block (12) to an additional lower hydraulics (35).

14. A method for producing stamped parts, in particular fine-blanked parts such as disks, having a tool according to claim 1, in which in a stamping or fine-blanking stage (19) the outer and inner contours (2, 4) of a disk blank (13) are fine-blanked in a first method step from a flat strip (14) within a tool (6) comprising an upper and a lower part (7, 8), the fine-blanked disk blank (13) is brought by a cross-slide (16) after opening of the tool into a corrugating and embossing stage (10) in which, in a second method step, after closure of the tool, the disk blank (13) receives a corrugated profile (5) by forming against an upper die part (17) and a lower die part (18) and the burrs (15) arising during cutting are embossed on the disk, wherein the first and second method steps are performed in one stroke, **characterised in that** within the corrugating and embossing stage (10) at the same time as corrugation of the disk blank the outer and inner contours (2, 4) are fixed, retaining their position and shape during corrugation, corrugation preceding burr embossment, and the outer and inner contours (2, 4) of the disk cannot change position, but can change shape on the burr side (48) as a result of the subsequent embossment.

15. A method according to claim 14, **characterised in that** the disk blank (13) is corrugated by an embossing anvil (32) constituting part of the lower die part (18) and a stripper ring (20) constituting part of the upper die part (17).

16. A method according to claim 15, **characterised in that** corrugated profiles (39, 46) with uniformly shaped crests and troughs, or at least two irregularly shaped corrugations with differently shaped crests and troughs are used.

## Revendications

1. Outil de fabrication de pièces découpées, en particulier de lames, comprenant une partie supérieure (7) et une partie inférieure (8), lesquelles forment au moins un étage de découpage ou de découpage de précision (9) pour découper les contours extérieur et intérieur (2, 4) d'une ébauche de lame (13) et au moins un étage d'ondulation et d'estampage (10) pour onduler l'ébauche de lame (13) et pour estamper les bavures (15) formées lors de découpage, l'étage d'ondulation et d'estampage (10) étant divisé en une matrice supérieure (17) et une matrice inférieure (18), **caractérisé en ce que** la matrice supérieure (17) comprend une cloche d'estampage (19), un anneau racleur (20) pourvu d'une surface d'estampage (40) avec un profil ondulé (39) sur la surface d'estampage (40) et une estampeuse de forme intérieure (21) et la matrice inférieure (18) comprend une enclume d'estampage (32) avec un profil ondulé (46) sur sa surface d'estampage (45), la cloche d'estampage (19) et l'estampeuse de forme intérieure (21) étant pourvues chacune d'un épaulement d'estampage (38, 42), lesquels épaulements sont disposés dans le sens de la course (H) par rapport au profil ondulé (39) de l'anneau racleur (20) de telle manière qu'ils ne puissent saisir les bavures de découpage (15) qu'après l'ondulation, de sorte que l'ondulation précède l'estampage des bavures et que les contours extérieur et intérieur (2, 4) de la lame peuvent non pas changer de position mais de forme du côté des bavures (48) après l'ondulation.

2. Outil selon la revendication 1, **caractérisé en ce que,** pour fixer le contour extérieur (2) de l'ébauche de lame (13), la cloche d'estampage (19) est réalisée en forme d'anneau et entoure entièrement le contour extérieur (2) de l'ébauche de lame (13), et **en ce que** l'estampeuse de forme intérieure (21) est disposée en appui contre le contour intérieur.

3. Outil selon la revendication 1, **caractérisé en ce que** l'anneau racleur (20) est supporté et guidé verticalement sur la paroi intérieure (23) de la cloche d'estampage (19) et sur la paroi extérieure (28) de l'estampeuse de forme intérieure (21).

4. Outil selon la revendication 2, **caractérisé en ce que** la cloche d'estampage (19) présente sur sa paroi intérieure (23) un profilage, lequel est adapté au contour extérieur (2) de l'ébauche de lame (13).

5. Outil selon la revendication 2, **caractérisé en ce que** l'estampeuse de forme intérieure (21) est adaptée sur sa paroi extérieure (28) au contour intérieur (4) de l'ébauche de lame (13).

6. Outil selon la revendication 1, **caractérisé en ce que** l'épaulement d'estampage (38) est disposé sur la paroi intérieure (23) de la cloche d'estampage (19) et l'épaulement d'estampage (42) de l'estampeuse de forme intérieure (21) est disposé sur la paroi extérieure (28) de cette dernière, lesdits épaulements (38, 42) ayant une position et une forme correspondant aux dimensions et à la forme de la bavure de découpage (15), à l'épaisseur (D) de l'ébauche de lame (13) et au profil ondulé (39) de la surface d'estampage (40) de l'anneau racleur (21).

7. Outil selon la revendication 1, **caractérisé en ce que** la matrice inférieure (18) comprend un anneau intercalaire (31) guidé verticalement dans un encadrement de matrice (30) et adapté à la cloche d'estampage (19), anneau dont la surface annulaire forme un logement pour la cloche d'estampage (19) lorsque la matrice supérieure (17) et la matrice inférieure (18) sont fermées, et dont la paroi intérieure est adaptée au contour extérieur (2), découpé avec précision, de l'ébauche de lame (13).

8. Outil selon la revendication 1, **caractérisé en ce que** la cloche d'estampage (19) est en liaison fonctionnelle avec un bloc supérieur (11) par une plaque d'appui supérieure (22) et l'estampeuse de forme intérieure (21) par une autre plaque d'appui (29).

9. Outil selon la revendication 2, **caractérisé en ce que** l'estampeuse de forme intérieure (21) est disposé et guidé verticalement dans l'anneau racleur (20).

10. Outil selon la revendication 9, **caractérisé en ce que** l'anneau racleur (20) est en liaison fonctionnelle avec un circuit hydraulique auxiliaire supérieure (25) par un boulon de pression (27) et une plaque annulaire supérieure (26) afin de dévêtir la lame finie.

11. Outil selon la revendication 1, **caractérisé en ce que** la matrice inférieure (18) comprend en outre une pièce intercalaire de remplissage (33) guidée verticalement dans l'enclume d'estampage (32) et associée à l'estampeuse de forme intérieure (21) présente dans la matrice supérieure (17).

12. Outil selon la revendication 7, **caractérisé en ce que** l'encadrement de matrice (30) est fixé stationnaire au bloc inférieur (12).

13. Outil selon la revendication 7, **caractérisé en ce que** l'anneau intercalaire (31) et l'enclume d'estampage (32) sont en liaison fonctionnelle avec un circuit hydraulique auxiliaire inférieur (35) par une plaque d'appui inférieure (29) et un bloc inférieur (12).

14. Procédé de fabrication de pièces découpées, en particulier de pièces découpées de précision telles que des lames, avec un outil selon la revendication 1, procédé dans lequel, au cours d'une première étape de procédé, les contours extérieur et intérieur (2, 4) d'une ébauche de lame (13) sont découpés avec précision dans une bande droite (14) à l'intérieur d'un outil (6) comprenant une partie supérieure et inférieure (7, 8) dans un étage de découpage ou de découpage de précision (19), l'ébauche de lame (13) découpée avec précision est transférée par une coulisse transversale (16) après ouverture de l'outil dans un étage d'ondulation et d'estampage (10) où l'ébauche de lame (13), après fermeture de l'outil, reçoit au cours d'une deuxième étape de procédé un profil ondulé (5) par formage sur une matrice supérieure (17) et une matrice inférieure (18) et les bavures (15) formées lors du découpage sont estampées sur la lame, les première et deuxième étapes de procédé étant réalisées en une seule course, **caractérisé en ce que** dans l'étage d'ondulation et d'estampage (10), en même temps que l'ondulation de l'ébauche de lame, une fixation des contours extérieur et intérieur (2, 4) a lieu afin de conserver leur position et forme pendant l'ondulation, l'ondulation précédant l'estampage de la bavure et les contours extérieur et intérieur (2, 4) de la lame pouvant non pas changer de position mais de forme du côté des bavures (48) grâce à l'estampage suivant.

15. Procédé selon la revendication 14, **caractérisé en ce que** l'ébauche de lame (13) est ondulée par une enclume d'estampage (32) faisant partie de la matrice inférieure (18) et un anneau racleur (20) faisant partie de la matrice supérieure (17).

16. Procédé selon la revendication 15, **caractérisé en ce que** l'on utilise des profils ondulés (39, 46) ayant des sommets d'ondulations et des creux d'ondulations de forme régulière, ou au moins deux ondulations de forme irrégulière ayant des sommets d'ondulations et des creux d'ondulations de forme différente.
